# FASCICULE DE BREVET EUROPEEN

(11) **EP 1 161 324 B1**
(45) Date de publication et mention de la délivrance du brevet: **23.07.2003**
(21) Numéro de dépôt: 00910917.4
(22) Date de dépôt: 10.03.2000
(51) Int. Cl.: B25H 1/02, B25H 1/12

(54) **POSTE DE TRAVAIL**
ARBEITSPLATZ
WORK STATION

(30) Priorité: 12.03.1999 FR 9903185
(43) Date de publication de la demande: 12.12.2001
(73) Titulaire: Ergos S.A., 68190 Ensisheim (FR)
(72) Inventeur: LOEWERT, Claude, F-68890 Meyenheim (FR)
(74) Mandataire: Vannini, Torquato
(86) Numéro de dépôt international: FR0000587
(87) Numéro de publication internationale: WO00054940

(56) Documents cités:
- FR-A- 2 756 506
- US-A- 1 642 771
- US-A- 3 715 972

## Description

La présente invention concerne un poste de travail utilisé pour effectuer une ou plusieurs tâches répétitives déterminées par un opérateur lors de la fabrication d'un produit manufacturé à partir de plusieurs composants, telles que assemblage, usinage, contrôle ou similaires, comprenant une table support et plusieurs éléments juxtaposés sur la table support, lesdits éléments comprenant au moins une zone de stockage et/ou une zone de support et/ou une zone de transfert et/ou une zone de travail.

De tels postes existent sur le marché mais les éléments qui les composent sont en général intégrés à demeure dans la table support. Ces postes ne peuvent alors être utilisés que pour un seul type de produit à assembler. Cela signifie qu'il faut quasiment autant de postes de travail que de types de produit à assembler, ce qui entraîne un investissement très important. Ce type de poste est décrit notamment dans la publication FR-A-2 756 506 qui définit une table support sous la forme d'une coque monobloc tridimensionnelle intégrant des compartiments comprenant directement lesdites zones ou des compartiments agencés pour recevoir des éléments comprenant ces zones.

Il existe d'autres postes dans lesquels les éléments sont simplement posés sur la table support. Les éléments peuvent alors être enlevés à volonté pour modifier la structure du poste de travail. Cependant, les éléments sont de formes différentes et lors de leur remplacement, il se crée des espaces vides dans lesquels peuvent tomber les composants. Les éléments peuvent également se déplacer les uns par rapport aux autres sous l'effet de vibrations créées par exemple par des machines prévues sous la table support. Dans ce cas également, il peut se former des interstices dans lesquels s'accumulent la poussière et des composants.

Il existe encore d'autres postes dans lesquels les éléments sont amovibles et logés dans un support fixe. Par exemple, la publication US-A-1,642,771 décrit un carroussel d'assemblage formé de compartiments triangulaires identiques, amovibles, placés côte à côte dans l'ordre d'assemblage des pièces. De même, la publication US-A-3,715,972 décrit une station de nettoyage formée de plusieurs bacs amovibles, placés côte à côte dans un cadre et interchangeables selon les besoins. Néanmoins, la conception de ces postes de travail ne permet pas d'offrir un choix important de combinaisons, ni de réaliser des postes en trois dimensions. Par conséquent, leurs applications sont relativement limitées.

La présente invention vise à pallier ces inconvénients en proposant un poste de travail avec des éléments modulables permettant de faire évoluer le poste avec le produit à assembler, faciles à mettre en oeuvre, permettant d'obtenir un poste d'une grande propreté, et autorisant une large gamme de combinaisons et de géométries aussi bien en deux qu'en trois dimensions.

Dans ce but, l'invention concerne un poste de travail du genre indiqué en préambule, caractérisé en ce qu'il comprend une ossature constituée d'au moins deux sous-unités comportant des formes complémentaires de manière à s'assembler les unes aux autres pour être interchangeables et modulables, chaque sous-unité étant montée de manière solidaire sur la table support et agencée pour définir des compartiments, chaque compartiment présentant une forme adaptée pour recevoir un élément et en ce que lesdits éléments sont maintenus sur les sous-unités de l'ossature par des moyens d'assemblage amovibles de sorte que ces éléments sont modulables en fonction des composants manipulés, des appareils et accessoires utilisés, du produit à fabriquer et de la morphologie de l'opérateur.

Selon une première forme de réalisation, les sous-unités de l'ossature sont constituées d'un ensemble de plaques et de pièces de jonction multidirectionnelles, lesdites plaques comportant des extrémités de formes complémentaires auxdites pièces de jonction de manière à s'assembler les unes aux autres pour constituer lesdits compartiments. Ces plaques peuvent comporter au moins un trou traversant destiné à recevoir une vis de fixation pour fixer ladite plaque à la table support.

Selon une deuxième forme de réalisation, les sous-unités de l'ossature sont constituées d'un ensemble de cadres préfabriqués de formes adaptées pour recevoir un élément, lesdits cadres présentant des moyens d'assemblage de forme complémentaire pour s'accrocher les uns aux autres. Ces moyens d'assemblage peuvent être constitués d'au moins une glissière verticale prévue sur chaque coté des cadres, la glissière d'un côté étant décalée par rapport à celle prévue sur le côté opposé du cadre.

Selon une troisième forme de réalisation, les sous-unités de l'ossature sont constituées d'un ensemble de profilés présentant des fentes verticales complémentaires de manière à s'emboîter les uns aux autres pour former ledit compartiment.

Le poste selon l'invention peut comprendre un capot de finition pour recouvrir le pourtour de l'ossature. Ledit capot peut comporter sur sa face intérieure au moins une nervure s'engageant dans une gorge correspondante prévue sur la pièce de jonction.

D'une manière avantageuse, les éléments comportent un rebord sensiblement à angle droit et d'une largeur suffisante pour reposer, selon les variantes, sur l'extrémité supérieure d'une pièce de jonction ou sur le bord supérieur de leur compartiment, lorsque les éléments sont placés dans leur compartiment. D'une manière particulièrement avantageuse, les coins du rebord des éléments sont chanfreinés et lesdits moyens d'assemblage amovibles sont constitués de pions ou de vis présentant une tête de diamètre supérieur à l'espace vide délimité par le chanfrein et au moins une tige prévue pour s'engager sensiblement en force ou se visser dans au moins un orifice prévu à l'extrémité supérieure de la pièce de jonction.

De préférence, les éléments ont des formes adaptées selon leurs fonctions. Certains peuvent par exemple comporter au moins un bord relevé pour faciliter la préhension des composants. Certains peuvent également comporter sur leur fond des rainures pour faciliter la préhension des composants.

Le poste peut également être équipé d'éléments de forme haute disposés sur les éléments déjà placés sur l'ossature. De manière à immobiliser lesdits éléments de forme haute, il est prévu entre les pions et les éléments de forme haute des pièces d'indexation. Ces pièces d'indexation peuvent présenter une ouverture de dimensions adaptées pour épouser la tête d'un pion. Elles peuvent être fixées par collage, vissage, ou rivetage.

La présente invention concerne également les éléments agencés pour être utilisés dans le poste de travail défini ci-dessus.

La présente invention et ses avantages apparaîtront mieux dans la description suivante de différentes formes de réalisation, en référence aux dessins annexés, dans lesquels:
- la figure 1 représente une vue d'ensemble partiellement éclatée coupée d'une première forme de réalisation du poste selon l'invention,
- la figure 2 est une vue partielle en perspective d'une première forme de réalisation de l'ossature du poste selon l'invention,
- la figure 3 est une vue en perspective d'une plaque utilisée selon cette première forme de réalisation,
- la figure 4 est une vue partielle en perspective d'une autre forme de plaque utilisée selon cette première forme de réalisation,
- la figure 5 est une vue de face d'une pièce de jonction selon l'invention,
- la figure 6 est une vue de dessus de la pièce de jonction de la figure 5,
- la figure 7 représente partiellement une variante de réalisation des plaques et des pièces de jonction selon l'invention,
- la figure 8 est une vue similaire à la figure 2 et montrant une autre forme de capot de finition,
- la figure 9 est une vue en coupe longitudinale de la figure 8,
- la figure 10 est une vue de dessus d'un compartiment selon une deuxième forme de réalisation de l'ossature selon l'invention,
- la figure 11 est une vue partielle en perspective d'une troisième forme de réalisation de l'ossature selon l'invention,
- la figure 12 représente différentes formes de réalisation des pions selon la présente invention,
- les figures 13 à 16 montrent différentes formes d'éléments selon la présente invention,
- la figure 17 représente le montage d'un élément d'indexation selon l'invention, et
- les figures 18 à 20 montrent les trois étapes d'utilisation d'un élément d'indexation selon l'invention.

En référence aux figures 1 à 9, le poste de travail 1 selon l'invention comprend une table support 2 sur laquelle est montée de manière solidaire une ossature 3. Sur cette ossature 3 sont placés des éléments 4, ces éléments 4 comprenant une zone de travail ou une zone de stockage des composants à assembler, ou des zones de support d'accessoires par exemple, ou des zones de transfert desdits composants. L'ensemble de ces éléments constitue un poste de travail pour effectuer des tâches répétitives déterminées obligatoires quand il s'agit d'assembler un produit à partir de différents composants contenus dans différents éléments.

Comme le montre plus précisément la figure 2, l'ossature 3 est constituée d'un ensemble de plaques 5 et de pièces de jonction multidirectionnelles 6. Comme le montre la figure 3, une plaque 5 comporte des extrémités 7 en forme de crochets et à son centre un trou traversant 8 destiné à recevoir une vis 9 pour fixer la plaque 5 sur la table support 2. La figure 4 montre une autre forme de plaque 5' pour laquelle les extrémités 7' sont constituées d'un talon fendu. En référence plus particulièrement aux figures 5 et 6, la pièce de jonction 6 présente une forme centrale 6a légèrement conique pourvue à son extrémité supérieure d'un orifice 16 dont le rôle sera décrit ci-après. La pièce de jonction 6 comporte à sa périphérie quatre pattes 6b disposées sensiblement à 90° et présentant une section en T complémentaire aux extrémités 7 en forme de crochets de la plaque 5. Ainsi, deux à quatre plaques 5 peuvent être assemblées les unes aux autres en emboîtant les pattes 6b dans les extrémités 7 en forme de crochets, les pattes 6b étant choisies en fonction des directions souhaitées, de manière à former des compartiments 10 carrés ou rectangulaires (cf. Fig. 1) dans lesquels sont disposés les éléments 4.

Il est bien évident que les extrémités des plaques et les pièces de jonction peuvent présenter d'autres formes complémentaires. Un exemple de réalisation possible est représenté sur la figure 7. Dans cette variante de réalisation, la plaque 5" comporte une extrémité 7" proéminente complémentaire de rainures 11 prévues sur la pièce de jonction 6' de sorte que l'extrémité 7" de la plaque 5" s'emboîte dans la rainure 11 pour former les compartiments 10.

Les éléments 4 qui sont disposés sur l'ossature 3 comportent un rebord 12 sensiblement à angle droit et suffisamment large pour pouvoir reposer sur une partie de l'extrémité supérieure des pièces de jonction 6 lorsque les éléments 4 sont placés dans leur compartiment 10 pour constituer le poste de travail 1.

Les quatre coins du rebord 12 des éléments 4 sont chanfreinés par exemple à 45° comme le montrent plus particulièrement les figures 2 et 13 à 16. Les éléments 4 sont maintenus dans leur compartiment 10 au moyen de pions 13 ou de vis, qui sont constitués d'une tête 14 et d'une tige 15 filetée ou non, ladite tige 15 étant adaptée pour entrer légèrement en force ou être vissée dans l'orifice 16 prévu à l'extrémité supérieure de la pièce de jonction 6. La tête 14 a un diamètre supérieur à l'espace vide délimité par le chanfrein. En référence à la figure 2, lorsque trois éléments 4 sont disposés dans leur compartiment 10, les chanfreins des rebords 12 délimitent un espace vide 17 en forme de carré. Le diamètre de la tête 14 doit donc être supérieur à la diagonale de ce carré 17 de manière à pouvoir pincer le rebord 12 des éléments 4 entre le pion 13 et la pièce de jonction 6. La tige a dans ce cas une forme circulaire. La figure 12 représente différentes formes de réalisation de la tige 15 du pion 13, soit semi-circulaire, plate, ou à plusieurs tétons. Le pion 13 peut bien entendu être remplacé par tout autre moyen équivalent, comme par exemple une vis, et dans ce cas, la tige 15 est filetée.

Pour améliorer l'aspect esthétique du poste de travail 1, le pourtour de l'ossature 3 est pourvu d'un capot de finition 18 qui arrive à fleur des éléments 4 placés à la périphérie du poste 1. Dans les angles sont aménagées des pièces de capot angulaires 18' qui présentent sur leur face supérieure une découpe 48 sensiblement circulaire pour recevoir la tige 15 d'un pion 13.

Le capot de finition 18 comporte trois parois sensiblement en forme de U, une des branches du U étant toutefois plus petite que l'autre, cette branche 18a étant destinée à se clipper sous la pièce de jonction 6. L'autre branche 18b se clippe sur l'extrémité supérieure de la pièce de jonction 6. A cet effet, les branches 18a et 18b du U comportent des rainures 19 qui s'engagent dans des gorges correspondantes 20 prévues respectivement à l'extrémité supérieure et au-dessous de la pièce de jonction 6.

Dans une autre variante représentée figures 8 et 9, le capot de finition 18 recouvre partiellement le rebord 12 des éléments 4 placés à la périphérie du poste 1. La figure 9 montre plus particulièrement les branches 18a et 18b du U avec leurs rainures 19 qui s'engagent dans des gorges correspondantes 20 de la pièce de jonction 6.

En référence à la figure 10, une autre forme de réalisation de l'ossature 3 selon l'invention consiste à assembler des cadres préfabriqués 21 de forme carrée ou autre, adaptée pour recevoir les éléments 4. Ces cadres 21 peuvent être utilisés entiers ou en parties sectionnées selon les besoins. Les cadres 21 présentent sur leur pourtour des glissières verticales 22, les glissières d'un côté étant décalées par rapport aux glissières du côté opposé. Une glissière présente sur un de ses côtés une aile 23 constituant une butée. Ainsi, les cadres 21 sont assemblés les uns aux autres en coulissant la glissière d'un cadre 21 dans la glissière d'un autre cadre 21 pour former l'ossature 3, l'aile 23 d'une glissière 22 butant contre la glissière 22 du cadre adjacent pour renforcer l'assemblage. Ensuite, les éléments 4 sont placés dans les cadres 21, leur rebord 12 étant d'une largeur suffisante pour reposer sur le bord supérieur de leur cadre 21.

Une troisième forme de réalisation de l'ossature 3 est représentée figure 11. Dans cette variante, l'ossature 3 est constituée d'un ensemble de profilés 24 présentant des fentes verticales 36 complémentaires de manière à s'emboîter les uns aux autres pour former différents compartiments dans lesquels sont placés les éléments 4. Les éléments 4 présentent également un rebord 12 suffisamment large de sorte qu'il repose sur le bord supérieur des compartiments ainsi formés. Les différents profilés peuvent être fixés au moyen de vis 25.

En référence maintenant aux figures 13 à 16, les éléments 4 placés dans l'ossature 3 présentent tous sensiblement la forme de bacs rectangulaires avec un rebord 12 dont les coins sont chanfreinés pour les raisons exposées ci-dessus. Les éléments 4 doivent bien sûr être de dimensions proportionnelles à celles des plaques 5 ou des profilés 24. Dans la deuxième variante, chaque cadre 21 doit être adapté aux dimensions de chaque élément 4.

Les éléments 4 présentent, à l'intérieur des bacs rectangulaires, des formes étudiées pour réaliser différentes fonctions. On a déjà vu que certains éléments 4 servent de zone de stockage de composants 27. Dans ce cas, les éléments 4 peuvent comporter des bords relevés 26 permettant de faciliter la préhension des composants 27. Les éléments 4 peuvent aussi présenter sur leur fond des rainures 28 améliorant également le guidage et la préhension des composants 28.

En référence à la figure 1, des éléments 40 présentent la forme d'accoudoirs. Un autre élément 41 présente la forme d'un plateau rotatif. Les éléments comportent également des zones de support, tels que l'élément 42 utilisé pour supporter un éclairage ainsi qu'une aspiration des fumées dans le cas d'un poste comportant une opération de soudure.

Les éléments 4 peuvent comporter également des zones de transfert. On peut par exemple prévoir un élément avec un fond percé servant de goulotte d'évacuation.

Les éléments 4 peuvent être réalisés par thermoformage. Certains éléments 4 peuvent être réalisés dans une matière usinable de sorte que l'intérieur peut être usiné et adapté sur place au produit à fabriquer ou au composant contenu.

Afin de donner du volume au poste de travail 1 et d'optimiser son agencement, il est prévu des éléments de forme haute 45 disposés sur les éléments 4 déjà en place sur l'ossature 3. Ces éléments hauts 45 peuvent par exemple être disposés au-dessus de l'élément en forme de plateau rotatif 41, ce plateau comportant plusieurs compartiments. Ainsi, cet agencement permet de ne pas perdre de place puisqu'il suffit de laisser un accès à quelques compartiments, les autres étant accessibles en tournant le plateau. Les éléments hauts 45 étant excentrés par rapport au centre du poste de travail peuvent être remplis de composants en intervenant en dehors de la zone de travail.

Dans la première variante de poste de travail décrite, les éléments de forme haute reposent sur les pions 13. En référence aux figures 17 à 20, il est prévu entre les pions 13 et la surface inférieure des éléments de forme haute 45, des pièces d'indexation 50 afin d'immobiliser les éléments de forme haute 45 sur les éléments 4 déjà en place. Ces pièces d'indexation 50 ont la forme d'une rondelle de faible épaisseur et présentent en leur centre une ouverture 51 de dimensions adaptées pour épouser la forme de la tête 14 du pion 13. Il est bien évident que les pièces d'indexation 50 peuvent être également de forme carrée rectangle ou polygonale.

Les pièces d'indexation 50 comportent sur leur face supérieure une couche adhésive 52 recouverte d'une manière connue par un film de protection. Ainsi, lors de la réalisation du poste 1, les pièces d'indexation 50 sont disposées sur les pions 13 (Fig. 18) puis les éléments de forme haute 45 sont mis en place. Une fois que la position des éléments de forme haute 45 est optimisée, le film de protection est enlevé afin d'indexer les éléments hauts 45 dans leur position définitive (Fig. 19). Dans le cas où un élément de forme haute 45 est retiré, la pièce d'indexation 50 reste solidaire de celui-ci (Fig. 20). Cet élément haut 45 peut alors être repositionné facilement et précisément.

Les pièces d'indexation 50 peuvent être fixées par tout autre moyen d'assemblage connu tel que le vissage, le rivetage.

Le poste de travail selon l'invention est particulièrement simple à mettre en place. Il suffit en effet d'assembler les différentes pièces de l'ossature 3 pour constituer les compartiments 10 et d'y placer les éléments 4. Les éléments 4 sont ensuite maintenus avec des pions 13 ou des vis. Les éléments 4 sont alors facilement amovibles. Ainsi, l'un ou plusieurs éléments 4 peuvent être facilement enlevés et remplacés par un ou plusieurs autres éléments de dimensions équivalentes. Le poste selon l'invention est donc d'une extrême modularité et flexibilité puisque les éléments sont modulables en fonction des composants manipulés, des appareils et accessoires utilisés, du produit à fabriquer et de la morphologie de l'opérateur. La géométrie du poste de travail est également modulable aussi bien en deux qu'en trois dimensions. Chaque élément d'un même poste peut également être réalisé dans une matière spécifique à sa fonction. On peut ainsi prévoir une matière antistatique, ou une matière souple pour résister à l'abrasion.

La variante représentée sur la figure 3 qui utilise des extrémités en forme de crochets présente l'avantage de permettre un ajustement serré entre les pièces de jonction 6 et les plaques 5. Ainsi, il est possible d'assembler et de manipuler séparément des ensembles ou sous-unités amovibles composées de quelques compartiments et d'éléments 4.

Une seule ossature peut être utilisée pour réaliser différents styles de postes de travail, le poste pouvant évoluer avec le produit à fabriquer. Il est ainsi possible de prévoir des éléments en fonction des séries à fabriquer et de monter les éléments correspondant à une série en cours.

D'autre part, les éléments sont assemblés d'une manière homogène, sans interstice. Le poste de travail est donc esthétique et reste propre. Les différents éléments peuvent être facilement retirés pour être nettoyés à volonté. Lorsque l'on retire un élément pour le nettoyer, il peut être remplacé par un élément identique de remplacement de sorte que le travail peut continuer.

La présente invention n'est pas limitée aux exemples de réalisation décrits mais s'étend à toute modification et variante évidentes pour un homme du métier. Notamment, les éléments et l'ossature peuvent présenter d'autres formes que rectangulaires, telles que hexagonales ou triangulaires, les formes des compartiments restant complémentaires à celles des éléments de manière à les recevoir. On peut également prévoir des pièces de jonction permettant d'orienter les plaques selon des angles différents de 90°, les éléments présentant des formes adaptées.

## Revendications

1. Poste de travail (1), utilisé pour effectuer une ou plusieurs tâches répétitives déterminées par un opérateur lors de la fabrication d'un produit manufacturé à partir de plusieurs composants, telles que assemblage, usinage, contrôle ou similaires, comprenant une table support (2) et plusieurs éléments (4, 40, 41, 42) juxtaposés sur la table support, lesdits éléments comprenant au moins une zone de stockage et/ou une zone de support et/ou une zone de transfert et/ou une zone de travail, **caractérisé en ce qu'**il comprend une ossature (3) constituée d'au moins deux sous-unités comportant des formes complémentaires de manière à s'assembler les unes aux autres pour être interchangeables et modulables, chaque sous-unité de l'ossature (3) étant montée de manière solidaire sur la table support (2) et agencée pour définir des compartiments (10), chaque compartiment (10) présentant une forme adaptée pour recevoir un élément (4, 40, 41, 42) et **en ce que** lesdits éléments (4, 40, 41, 42) sont maintenus sur les sous-unités de l'ossature (3) par des moyens d'assemblage amovibles (13) de sorte que ces éléments (4, 40, 41, 42) sont modulables en fonction des composants manipulés, des appareils et accessoires utilisés, du produit à fabriquer et de la morphologie de l'opérateur.

2. Poste selon la revendication 1, **caractérisé en ce que** les sous-unités de l'ossature (3) sont constituées d'un ensemble de plaques (5) et de pièces de jonction (6) multidirectionnelles, lesdites plaques (5) comportant des extrémités (7) de formes complémentaires auxdites pièces de jonction (6) de manière à s'assembler les unes aux autres pour constituer lesdits compartiments (10).

3. Poste selon la revendication 2, **caractérisé en ce que** les plaques (5) comportent au moins un trou traversant (8) destiné à recevoir une vis de fixation (9) pour fixer ladite plaque (5) à la table support (2).

4. Poste selon la revendication 1, **caractérisé en ce que** les sous-unités de l'ossature (3) sont constituées d'un ensemble de cadres préfabriqués (21) de formes adaptées pour recevoir un élément (4), lesdits cadres (21) présentant des moyens d'assemblage (22,23) de forme complémentaire pour s'accrocher les uns aux autres.

5. Poste selon la revendication 4, **caractérisé en ce que** lesdits moyens d'assemblage des cadres (21) sont constitués d'au moins une glissière verticale (22) prévue sur chaque coté des cadres (21), la glissière (22) d'un côté étant décalée par rapport à celle prévue sur le côté opposé du cadre (21).

6. Poste selon la revendication 1, **caractérisé en ce que** les sous-unités de l'ossature (3) sont constituées d'un ensemble de profilés (24) présentant des fentes verticales (36) complémentaires de manière à s'emboîter les uns aux autres pour former ledit compartiment (10).

7. Poste selon l'une quelconque des revendications précédentes, **caractérisé en ce qu'**il comprend un capot de finition (18) pour recouvrir le pourtour de l'ossature (3).

8. Poste selon les revendications 2 et 7, **caractérisé en ce que** ledit capot (18) comporte sur sa face intérieure au moins une nervure (19) s'engageant dans une gorge correspondante (20) prévue sur la pièce de jonction (6).

9. Poste selon la revendication 2, **caractérisé en ce que** les éléments (4, 40, 41, 42) comportent un rebord (12) sensiblement à angle droit et d'une largeur suffisante pour reposer sur l'extrémité supérieure d'une pièce de jonction (6) lorsque les éléments (4, 40, 41, 42) sont placés dans leur compartiment (10).

10. Poste selon les revendications 4 ou 6, **caractérisé en ce que** les éléments (4) comportent un rebord (12) sensiblement à angle droit et d'une largeur suffisante pour reposer sur le bord supérieur de leur compartiment (10).

11. Poste selon les revendications 9 ou 10, **caractérisé en ce que** les coins du rebord (12) des éléments (4, 40, 41, 42) sont chanfreinés et **en ce que** lesdits moyens d'assemblage amovibles sont constitués de pions (13) ou de vis présentant une tête (14) de diamètre supérieur à l'espace vide (17) délimité par le chanfrein et au moins une tige (15) prévue pour s'engager sensiblement en force ou se visser dans au moins un orifice (16) prévu à l'extrémité supérieure de la pièce de jonction (6).

12. Poste selon la revendication 1, **caractérisé en ce qu'**au moins un élément (4) comporte au moins un bord relevé (26) pour faciliter la préhension des composants (27).

13. Poste selon la revendication 1, **caractérisé en ce qu'**au moins un élément (4) comporte sur son fond des rainures (28) pour faciliter la préhension des composants (27).

14. Poste selon la revendication 1, **caractérisé en ce qu'**il est prévu des éléments (45) de forme haute disposés sur les éléments (4, 41, 42) déjà placés sur l'ossature (3).

15. Poste selon les revendications 11 et 14, **caractérisé en ce qu'**il est prévu entre les pions (13) et les éléments de forme haute (45) des pièces d'indexation (50) agencées pour immobiliser lesdits éléments de forme haute (45).

16. Poste selon la revendication 15, **caractérisé en ce que** ladite pièce d'indexation (50) présente une ouverture (51) de dimensions adaptées pour épouser la tête (14) d'un pion (13).

17. Elément (4, 40, 41, 42, 45) agencé pour être utilisé dans le poste de travail (1) selon l'une quelconque des revendications 1 et 9 à 14.

## Patentansprüche

1. Arbeitsstation (1), die dazu verwendet wird, eine oder mehrere bestimmte, sich wiederholende Aufgaben von einer Bedienungsperson bei der Herstellung, etwa der Montage, der maschinellen Bearbeitung, der Steuerung oder dergleichen, eines aus mehreren Bestandteilen gefertigten Produkts auszuführen, die einen Trägertisch (2) und mehrere nebeneinander auf dem Trägertisch angeordnete Elemente (4, 40, 41, 42) umfaßt, wobei die Elemente wenigstens eine Lagerzone und/oder eine Haltezone und/oder eine Überladezone und/oder eine Arbeitszone umfassen, **dadurch gekennzeichnet, daß** sie ein Gerüst umfaßt, das aus wenigstens zwei Untereinheiten gebildet ist, die komplementäre Formen besitzen, derart, daß sie sich zusammenfügen, um untereinander austauschbar und anpassungsfähig zu sein, wobei jede Untereinheit des Gerüsts (3) an dem Trägertisch (2) fest angebracht und so beschaffen ist, daß sie Fächer (10) definiert, wovon jedes eine an die Aufnahme eines Elements (4, 40, 41, 42) angepaßte Form aufweist, und daß die Elemente (4, 40, 41, 42) an den Untereinheiten des Gerüsts (3) durch abnehmbare Montagemittel (13) gehalten werden, derart, daß diese Elemente (4, 40, 41, 42) in Abhängigkeit von den gehandhabten Bestandteilen, den verwendeten Geräten und Zubehörteilen, dem herzustellenden Produkt und der Gestalt der Bedienungsperson angepaßt werden können.

2. Station nach Anspruch 1, **dadurch gekennzeichnet, daß** die Untereinheiten des Gerüsts (3) aus einer Gesamtheit von Platten (5) und in mehreren Richtungen wirkenden Verbindungsteilen (6) gebildet sind, wobei die Platten (5) Enden (7) mit zu den Verbindungsteilen (6) komplementären Formen umfassen, derart, daß sie sich zusammenfügen, um die Fächer (10) zu bilden.

3. Station nach Anspruch 2, **dadurch gekennzeichnet, daß** die Platten (5) wenigstens ein Durchgangsloch (8) aufweisen, das dazu bestimmt ist, eine Befestigungsschraube (9) aufzunehmen, um die Platte (5) an dem Trägertisch (2) zu befestigen.

4. Station nach Anspruch 1, **dadurch gekennzeichnet, daß** die Untereinheiten des Gerüsts (3) aus einer Gesamtheit von vorgefertigten Rahmen (21) mit an die Aufnahme eines Elements (4) angepaßten Formen gebildet sind, wobei die Rahmen (21) Zusammenfügungsmittel (22, 23) mit komplementärer Form aufweisen, um sich ineinander einzuhaken.

5. Station nach Anspruch 4, **dadurch gekennzeichnet, daß** die Mittel für die Zusammenfügung der Rahmen (21) aus wenigstens einer vertikalen Gleitschiene (22) gebildet sind, die auf jeder Seite der Rahmen (21) vorgesehen ist, wobei die Gleitschiene (22) auf einer Seite in bezug auf jene, die auf der gegenüberliegenden Seite des Rahmens (21) vorgesehen ist, versetzt ist.

6. Station nach Anspruch 1, **dadurch gekennzeichnet, daß** die Untereinheiten des Gerüsts (3) aus einer Gesamtheit von Profilen (24) gebildet sind, die komplementäre vertikale Schlitze (36) aufweisen, derart, daß sie ineinanderpassen, um das Fach (10) zu bilden.

7. Station nach einem der vorhergehenden Ansprüche, **dadurch gekennzeichnet, daß** sie eine Fertighaube (18) umfaßt, die den Umfang des Gerüsts (3) abdeckt.

8. Station nach den Ansprüchen 2 und 7, **dadurch gekennzeichnet, daß** die Haube (18) an ihrer Innenfläche wenigstens eine Rippe (19) aufweist, die in einer entsprechenden Nut (20) in Eingriff ist, die an dem Verbindungsteil (6) vorgesehen ist.

9. Station nach Anspruch 2, **dadurch gekennzeichnet, daß** die Elemente (4, 40, 41, 42) einen Rand (12) aufweisen, der im wesentlichen rechtwinklig ist und eine Breite besitzt, die ausreicht, um auf dem oberen Ende eines Verbindungsteils (6) zu liegen, wenn die Elemente (4, 40, 41, 42) in ihrem Fach (10) angeordnet sind.

10. Station nach den Ansprüchen 4 oder 6, **dadurch gekennzeichnet, daß** die Elemente (4) einen Rand (12) aufweisen, der im wesentlichen rechtwinklig ist und eine Breite besitzt, die ausreicht, damit er auf der Oberkante ihres Fachs (10) liegen kann.

11. Station nach den Ansprüchen 9 oder 10, **dadurch gekennzeichnet, daß** die Ecken des Randes (12) der Elemente (4, 40, 41, 42) angefast sind und daß die abnehmbaren Zusammenfügungsmittel aus Stiften (13) oder Schrauben gebildet sind, die einen Kopf (14) mit einem Durchmesser aufweisen, der größer als der durch die Fase begrenzte leere Raum (17) ist, und wenigstens eine Stange (15) aufweisen, die dazu vorgesehen ist, mit einer im oberen Ende des Verbindungsteils (6) vorgesehenen Öffnung (16) im wesentlichen mit Kraft in Eingriff zu gelangen oder in diese geschraubt zu werden.

12. Station nach Anspruch 1, **dadurch gekennzeichnet, daß** wenigstens ein Element (4) wenigstens eine erhöhte Kante (26) aufweist, die das Ergreifen der Bestandteile (27) erleichtert.

13. Station nach Anspruch 1, **dadurch gekennzeichnet, daß** wenigstens ein Element (4) in seinem Boden Nuten (28) aufweist, die das Ergreifen der Bestandteile (27) erleichtern.

14. Station nach Anspruch 1, **dadurch gekennzeichnet, daß** Elemente (45) mit hoher Form vorgesehen sind, die an den bereits an dem Gerüst (3) angebrachten Elementen (4, 41, 42) angeordnet sind.

15. Station nach den Ansprüchen 11 und 14, **dadurch gekennzeichnet, daß** zwischen den Stiften (13) und den Elementen mit hoher Form (45) Indexierungsteile (50) vorgesehen sind, die so beschaffen sind, daß sie die Elemente mit hoher Form (45) unbeweglich machen.

16. Station nach Anspruch 15, **dadurch gekennzeichnet, daß** das Indexierungsteil (50) eine Öffnung (51) mit Abmessungen, die ein Anschmiegen an den Kopf (14) eines Stifts (13) ermöglichen, aufweist.

17. Element (4, 40, 41, 42, 45), das so beschaffen ist, daß es in der Arbeitsstation (1) nach einem der Ansprüche 1 und 9 bis 14 verwendet werden kann.

## Claims

1. Work station (1), used to perform one or more repetitive tasks determined by an operator during production of a product manufactured from a plurality of components, such as assembly, machining, checking, or the like, comprising a support table (2) and a plurality of juxtaposed elements (4, 40, 41, 42) on the support table, the said elements comprising at least a storage zone and/or a support zone and/or a transfer zone and/or a work zone, **characterised by** the fact that it includes a framework (3) formed of at least two sub-units having complementary forms so as to be assembled with each other to be interchangeable and adaptive, each sub-unit of the framework (3) being mounted rigidly attached on the support table (2) and arranged to define compartments (10), each compartment (10) having a form suitable to receive an element (4, 40, 41, 42) and by the fact that the said elements (4, 40, 41, 42) are held on the sub-units of the framework (3) by detachable assembly means (13) so that these elements (4, 40, 41, 42) are adaptive depending on the components handled, on the apparatus and accessories used, on the product to be produced and on the morphology of the operator.

2. Station as described in claim 1, **characterised by** the fact that the sub-units of the framework (3) are formed of an assembly of plates (5) and of multidirectional junction pieces (6), the said plates (5) having ends (7) of forms complementary to the said junction pieces (6) so as to be assembled one to the other to form the said compartments (10).

3. Station as described in claim 2, **characterised by** the fact that the plates (5) include at least one through-hole (8) intended to receive a fixing screw (9) to fix the said plate (5) to the support table (2).

4. Station as described in claim 1, **characterised by** the fact that the sub-units of the framework (3) are formed of an assembly of pre-fabricated frames (21) of forms suitable to receive an element (4), the said frames (21) presenting assembly means (22, 23) of complementary form to fasten one to the other.

5. Station as described in claim 4, **characterised by** the fact that the said assembly means of the frames (21) are formed of at least one vertical groove (22) provided on each side of the frames (21), the groove (22) of one side being offset relative to that provided on the opposite side of the frame (21).

6. Station as described in claim 1, **characterised by** the fact that the sub-units of the framework (3) are formed of an assembly of sections (24) presenting vertical slots (36) which are complementary so as to fit one into the other to form the said compartment (10).

7. Station as described in any one of the preceding claims, **characterised by** the fact that it includes a trim cover (18) to cover the periphery of the framework (3).

8. Station as described in claims 2 and 7, **characterised by** the fact that the said cover (18) includes on its inner surface at least one rib (19) engaging in a corresponding groove (20) provided on the junction piece (6).

9. Station as described in claim 2, **characterised by** the fact that the elements (4, 40, 41, 42) include a rim (12) substantially at right angles and of sufficient width to rest on the upper end of a junction piece (6) when the elements (4, 40, 41, 42) are placed in their compartment (10).

10. Station as described in claims 4 or 6, **characterised by** the fact that the elements (4) include a rim (12) substantially at right angles and of sufficient width to rest on the upper edge of their compartment (10).

11. Station as described in claims 9 or 10, **characterised by** the fact that the corners of the rim (12) of the elements (4, 40, 41, 42) are bevelled and by the fact that the said detachable assembly means are formed of studs (13) or screws having a head (14) of greater diameter than the empty space (17) defined by the bevel and at least one shank (15) provided to be substantially force-fitted or screwed into at least one orifice (16) provided at the upper end of the junction piece (6).

12. Station as described in claim 1, **characterised by** the fact that at least one element (4) includes at least one raised edge (26) to make it easier to grip the components (27).

13. Station as described in claim 1, **characterised by** the fact that at least one element (4) includes on its base grooves (28) to make it easier to grip the components (27).

14. Station as described in claim 1, **characterised by** the fact that it is provided with elements (45) of tall form arranged on the elements (4, 41, 42) already placed on the framework (3).

15. Station as described in claims 11 and 14, **characterised by** the fact that it is provided between the studs (13) and the elements of tall form (45) with indexing pieces arranged to immobilise the said elements of tall form (45).

16. Station as described in claim 15, **characterised by** the fact that the said indexing piece (50) has an opening (51) of dimensions suitable to correspond with the head (14) of a stud (13).

17. Element (4, 40, 41, 42, 45) arranged to be used in the work station (1) as described in any one of claims 1 and 9 to 14.
